# EUROPÄISCHE PATENTSCHRIFT

(11) **EP 0 081 739 B1**
(45) Veröffentlichungstag und Bekanntmachung des Hinweises auf die Patenterteilung: **24.04.1985**
(21) Anmeldenummer: 82111067.3
(22) Anmeldetag: 30.11.1982
(51) Int. Cl.: B41F 31/04, B41F 33/00

(54) **Vorrichtung zur Steuerung einer Vielzahl von Stellmotoren an Druckmaschinen**
Control device for a plurality of adjusting motors in printing machines
Dispositif de commande de plusieurs moteurs de réglage dans les machines d'impression

(30) Priorität: 10.12.1981 DE 3148947
(43) Veröffentlichungstag der Anmeldung: 22.06.1983
(73) Patentinhaber: Heidelberger Druckmaschinen Aktiengesellschaft, D-69019 Heidelberg (DE)
(72) Erfinder: Rodi, Anton, D-6906 Leimen 3 (DE)
(74) Vertreter: Stoltenberg, Heinz-Herbert Baldo

## Beschreibung

Die Erfindung betrifft eine Vorrichtung zum Steuern einer Vielzahl von Stellmotoren an Druckmaschinen, insbesondere zum Einstellen des Farb- oder Feuchtdickenprofils an Offset-Druckmaschinen, die mehrere Druckwerke und eine Vielzahl von einzelnen Zonen jedes Druckwerkes zugeordnete Stellmotoren aufweist, mit einer mit den Stellmotoren gekoppelten Steuereinrichtung zum Ein- und Ausschalten der Stellmotoren und einem die laufenden Stellmotoren speisenden Netzgerät (US-A-3 792 659).

Bei modernen Offset-Druckmaschinen ist das Farblineal durch eine Anzahl nebeneinander angeordneter Stellglieder ersetzt, die in einer bestimmten Zone die Farbdicke bestimmen. Durch unterschiedliche Einstellung dieser Stellglieder läßt sich ebenso ein für das jeweilige Druckmuster optimales Farbdickenprofil einstellen wie mit einem Farbmesser. Die Verstellung der Stellglieder erfolgt in der Weise, daß diese Stellglieder mit einer Einrichtung zur Rückmeldung ihrer Ist-Stellung an die Steuereinrichtung versehen sind, die ihrerseits den Stellmotor solange an das Netzgerät anschließt und dadurch zum Laufen veranlaßt, bis die rückgemeldete Ist-Stellung mit der Soll-Stellung übereinstimmt.

Beim Einrichten der Druckmaschine ist es in der Regel erforderlich, eine Vielzahl der vorhandenen Stellmotoren gleichzeitig einzuschalten. Da die Verstellung in relativ kurzer Zeit erfolgen soll, haben die Stellmotoren eine entsprechend große Leistung und demgemäß auch eine höhe Stromaufnahme. Diese Stromaufnahme ist zudem nicht konstant, sondern hängt beispielsweise von der Farbkonsistenz ab. Auch ist der Strombedarf beim Anlauf der Stellmotors größer als im eingelaufenen Zustand. Ferner können sich Unterschiede von Stellmotor zu Stellmotor durch Unterschiede in der Leichtgängigkeit der notwendigen Getriebe ergeben, die beispielsweise auf Fertigungstoleranzen zurückzuführen sind.

Bei bekannten Druckmaschinen ist das Netzgerät so ausgelegt, daß es alle an einem Druckwerk vorgesehenen Stellmotoren gleichzeitig antreiben kann. Da der im ungünstigsten Fall auftretende Strombedard berücksichtigt werden muß, ist ein solches Netzgerät relativ reichlich dimensioniert. Umfaßt eine Druckmaschine mehrere Druckwerte, wie es für Mehrfarben-Drucke erforderlich ist, so ist auch eine entsprechende Anzahl an Netzgeräten erforderlich. Der dadurch bedingte Aufwand ist relativ groß.

Der Erfindung liegt daher die Aufgabe zugrunde, eine Vorrichtung der eingangs genannten Art so auszubilden, daß bei Einhaltung kurzer Einstellzeiten der für die Netzgeräte erforderliche Aufwand bedeutend vermindert werden kann.

Diese Aufgabe wird nach der Erfindung dadurch gelöst, daß zwischen dem Netzgerät und der Steuerung der Stellmotoren eine von einer Steuereinrichtung, insbesondere von einem Mikroprozessor, ansteuerbare, die Anzahl der angesteuerten Stellmotoren begrenzende Strommeßwerterfassung der Ansteuerströme vorgesehen ist.

Die Erfindung nutzt die Tatsache aus, daß in den seltensten Fällen ein Bedarf dafür besteht, daß alle Stellmotoren gleichzeitig eingeschaltet werden, und daß außerdem die verschiedenen Stellmotoren eine unterschiedlich lange Laufzeit haben, je nach dem, wie weit das Stellglied beim Einschalten von der Soll-Stellung entfernt ist. Die Steuereinrichtung sorgt dafür, daß das Netzgerät stets mit voller Leistung arbeitet, indem es sofort einen neuen Motor zuschaltet, sobald ein zuvor angeschlossener Motor abgeschaltet wird, weil das zugeordnete Stellglied die gewünschte Soll-Stellung erreicht hat. Daher werden unnötige Wartezeiten vermieden, und es werden alle Stellglieder der Druckmaschine in kürzester Zeit in die Soll-Stellung gebracht. Dabei ist es durchaus möglich, daß gleichzeitig Motoren laufen, die unterschiedlichen Druckwerken zugeordnet sind.

Im einfachsten Fall kann die Steuereinrichtung die Anzahl der eingeschalteten Motoren konstant halten, solange noch Motoren auf das Anschalten warten, weil sich die zugeordneten Stellglieder nicht in der gewünschten Soll-Stellung befinden. Eine Steuerung, die ausschließlich die Anzahl der angeschalteten Motoren konstant hält, berücksichtigt nich den oben erwähnten, unterschiedlichen Strombedarf der verschiedenen Motoren, so daß noch immer im Hinblick auf den ungünstigsten Fall das Netzgerät nicht optimal ausgenützt werden kann.

Eine in jeder Hinsicht optimale Ausnutzung des Netzgerätes kann in weiterer Ausgestaltung der Erfindung dadurch erzielt werden, daß das Netzgerät derart ausgebildet ist, daß es in Abhängigkeit von der Stärke des allen angeschlossenen Stellmotoren zugeführten Stromes über die Steuereinrichtung mit den Stellmotoren verbunden ist.

Zu diesem Zweck kann die Steuereinrichtung in besonders einfacher Weise solange das Zuschalten von Motoren zulassen, bis die Gesamt-Stromaufnahme einen unterhalb der Leistungsfähigkeit des Netzgerätes liegenden Grenzwert überschreitet. Dieser Grenzwert muß so gelegt sein, daß auch dann die Leistungsfähigkeit des Netzgerätes nicht überschritten wird, wenn ein Motor bei einer Gesamt-Stromaufnahme zugeschaltet wird, die unmittelbar unterhalb des festgelegten Grenzwertes liegt. Dabei kann jedoch ohne weiteres die augenblickliche Stromüberhöhung unberücksichtigt bleiben, die beim Anlaufen des Motors eintritt, wenn nur die Dauerbelastung innerhalb der Leistungsfähigkeit des Netzgerätes bleibt.

Ein besonderer Vorteil der erfindungsgemäßen Steuereinrichtung besteht darin, daß die Motoren unabhängig von ihrer Zugehörigkeit zu einem bestimmten Druckwerk an das Netzgerät angeschlossen werden können, so daß dann, wenn während des Druckes Korrekturen erforderlich sind, ohne weiteres eine Verstellung an allen Druckwerken gleichzeitig erfolgen kann, wenn pro Druckwerk nur wenige Stellmotoren einzuschalten sind. Für den Fall, daß die vorzunehmenden Verstellungen zu groß sind, um alle gleichzeitig vornehmen zu können, kann es zweckmäßig sein, einzelnen Motoren oder Motorgruppen Prioritaten zuzuordnen, damit die Steuereinrichtung das Einschalten der Motoren gemäß der Rangfolge ihrer Prioritäten bewirkt.

Die Erfindung wird im folgenden anhand des in der Zeichnung dargestellten Ausführungsbeispieles näher beschrieben und erläutert. Die der Beschreibung und der Zeichnung zu entnehmenden Einzelheiten können bei anderen Ausführungsformen der Erfindung einzeln für sich oder zu mehreren in beliebiger Kombination Anwendung finden. Die Zeichnung zeigt das Schaltbild einer Vorrichtung nach der Erfindung.

Die in der Zeichnung schematisch veranschaulichte Vorrichtung umfaßt n Stellglieder 1a, 1b, ..., 1 einer Druckmaschine, die es ermöglichen, die Farbprofile der einzelnen Druckwerke einzustellen, die zu der Druckmaschine gehören. Jedes Stellglied ist einer Zone des Farbdickenprofils zugeordnet. Die Stellglieder 1a, 1 b, ..., 1 n werden jeweils von Stellmotoren 2a, 2b, ..., 2n angetrieben, die ihrerseits über je einen steuerbaren Schalter 3a, 3b, ... 3n an ein gemeinsames Netzgerät 4 angeschlossen werden können, das bei der dargestellten Ausführungsform zwei selbständige Einheiten 4a, 4b, nämlich eine für den Vorwärtslauf und eine für den Rückwärtslauf der Stellmotoren 2a, 2b, ... 2n, umfaßt, von denen jede als nach der Erfindung gesteuertes Netzgerät betrachtet werden kann. Der Anschluß der Motoren an das Netzgerät 4 wird unter Mitwirkung einer Strommeßwerterfassung 9 von einem Mikroprozessor 5 gesteuert, dem von den Stellgliedern ia,1b, ... 1 n über eine Istwert-Eingabeeinheit 8 Signale über die Ist-Stellungen der einzelnen Stellglieder zugeführt werden. Außerdem werden dem Mikroprozessor von einer geeigneten Sollwert-Eingabeeinheit 6 beispielsweise einem von Drucker zu betätigenden Eingabepult, das auch eine Tastatur 10 umfaßt, für die Soll-Stellungen der Stellglieder 1a, 1b, ... 1n charakteristische Werte zugeführt. Eine Differenz zwischen der von einem Stellglied zurückgemeldeten Ist-Stellung zu der Sollwert-Eingabeeinheit 6 geforderten Soll-Stellung zeigt dem Mikroprozessor 5, daß der zugeordnete Stellmotor solange einzuschalten ist, bis die Ist-Stellung mit der Soll-Stellung übereinstimmt. Dabei versteht es sich, daß die Schalter 3a, 3b, ... 3n durch wahlweisen Anschluß an die Einheit 4a oder 4b des Netzgerätes 4 ein selektives Einschalten von Vor- oder Rücklauf des zugeordneten Motors ermöglichen, je nach dem, ob die Ist-Stellung die Soll-Stellung unter- oder überschreitet.

Erfindungsgemäß schaltet der Mikroprozessor nicht alle Stellmotoren 2a, 2b, ... 2n an das Netzgerät 4 an, deren Stellglieder von der Sollage abweichen, sondern jeweils nur so viel, daß die maximale Leistungsfähigkeit des Netzgerätes 4 nicht überschritten wird. Zu diesem Zweck ist in den von den Einheiten 4a und 4b des Netzgerätes 4 zu den Schaltern 3a, 3b, ..., 3n führenden Leitungen je ein Stromwandler 7a bzw. 7b eingeschaltet, von denen jeder einer Strommeßwerterfassung 9 ein Signal zuführt, das für die jeweilige Gesamtstromstärke charakteristisch ist. Der Mikroprozessor 5 steuert mittels einer Schaltersteuerung 11 solange das Zuschalten der Motoren nach der in einem Prioritätsspeicher 12 festgelegten Reihenfolge, bis das Ausgangssignal der Strommeßwerterfassung 9 anzeigt, daß ein vorgegebener Grenzwert überschritten ist. Ist dieser Grenzwert so gewählt, daß er um die maximale Stromaufnahme eines Motors unter der Leistungsfähigkeit des Netzgerätes 4a bzw. 4b liegt, so ist gewährleistet, daß diese Leistungsfähigkeit niemals überschritten wird. Andererseits ist gewährleistet, daß diese Leistungsfähigkeit stets voll ausgenutzt wird, unabhängig davon, wie groß der augenblickliche Strombedarf jedes einzelnen Motors ist. Von besonderem Vorteil ist dabei, daß Stellglieder gleichzeitig verstellt werden können, die verschiedenen Druckwerken zugeordnet sind.

Dabei wäre es grundsätzlich möglich, daß der Mikroprozessor die Stellglieder zyklisch abfragt und die Motoren in der dadurch gegebenen Reihenfolge nacheinander zuschaltet, bis keine Differenzen zwischen Soll-Stellung und Ist-Stellung mehr bestehen. Dabei würden alle SteIlmotoren gleichrangig behandelt. Die Verwendung des Prioritätsspeichers 12 macht es jedoch möglich, die Adressen der Stellglieder in eine solche Ordnung zu bringen, daß stets die Stellung derjenigen Stellglieder zuerst korrigiert wird, deren Korrektur am notwendigsten ist. Beispielsweise können die einem Druckwerk mit einer bestimmten Farbe zugeordneten Stellglieder einen Vorrang vor anderen Stellglieder haben, beispielsweise die der blauen Farbe zugeordneten Stellglieder. Es wäre aber auch denkbar, daß Prioritäten nach der Größe des zu verändernden Weges gesetzt werden, so daß diejenigen Motoren bevorzugt eingeschaltet werden, deren Stellglieder am weitesten von der Soll-Stellung abweichen, um starke Fehleinstellungen zu korrigieren, bevor an anderen Stellungen Feinkorrekturen vorgenommen werden. Derartige Rangfolgen lassen sich mittels des Mikroprozessors 5 und des Prioritätsspeichers 12 ohne weiteres nach bekannten Programmen realisieren.

Es versteht sich, daß die Erfindung nicht auf das durch die Zeichnung veranschaulichte Ausführungsbeispiel beschränkt ist. So ist es beispielsweise möglich, das Zuschalten der Motoren nicht von der Gesamt-Stromaufnahme abhängig zu machen, sondern stattdessen die Gesamtzahl der eingeschalteten Motoren zu überwachen und die Anzahl der eingeschalteten Motoren konstant zu halten, solange noch Motoren auf das Einschalten warten. Auch wäre es beispielsweise möglich, den Vergleich zwischen Ist- und Soll-Stellung unmittelbar am Stellglied vorzunehmen und daher vom Stellglied selbst Fehlersignale dem Mikroprozessor zuzuführen.

Weiterhin könnte auch die Stromaufnahme der einzelnen Motoren überwacht und an den Mikroprozessor zurückgemeldet werden, der daraus die Gesamt-Stromaufnahme berechnet. Weiterhin braucht auch kein Mikroprozessor Verwendung zu finden, sondern es kann stattdessen eine fest verdrahtete Steuereinrichtung verwendet werden.

Es sei auch darauf hingewiesen, daß die Erfindung nicht auf die Einstellung des Farbdickenprofils bei Offset-Druckmaschinen beschränkt ist, sondern nach der Erfindung Farb- oder auch Feuchtdickenprofile an Druckmaschinen beliebiger Art eingestellt werden können. Außerdem ist es grundsätzlich möglich, weitere Stellmotoren solcher Druckmaschinen in eine solche Vorrichtung einzubeziehen und ggf. mit besonderen Prioritäten zu versehen.

## Patentansprüche

1. Vorrichtung zum Steuern einer Vielzahl von Stellmotoren an Druckmaschinen, insbesondere zum Einstellen des Farb- oder Feuchtdickenprofils an Offset-Druckmaschinen, die mehrere Druckwerke und eine Vielzahl von einzelnen Zonen jedes Druckwerkes zugeordnete Stellmotoren aufweist, mit einer mit den Stellmotoren gekoppelten Steuerreinrichtung zum Ein- und Ausschalten der Stellmotoren und einem die laufenden Stellmotoren speisenden Netzgerät, dadurch gekennzeichnet, daß zwischen dem Netzgerät (4) und der Steuerung der Stellmotoren eine von eine Steuereinrichtung (5, 6), insbesondere von einem Mikroprozessor (5), ansteuerbare, die Anzahl der angesteuerten Stellmotoren (2a, 2b, ..., 2n) begrenzende Strommeßwerterfassung (9) der Ansteuerströme vorgesehen ist.

2. Vorrichtung nach Anspruch 1, dadurch gekennzeichnet, daß das Netzgerät (4) derart ausgebildet ist, daß es in Abhängigkeit von der Stärke des allen angeschlossenen Stellmotoren zugeführten Stromes über die Steuereinrichtung (5, 6) mit den Stellmotoren (2a, 2b, ..., 2n) verbunden ist.

3. Vorrichtung nach Anspruch 2, dadurch gekennzeichnet, daß die Steuereinrichtung (5, 6) derart ausgebildet ist, daß sie solange das Zuschalten von Motoren (2a, 2b, ..., 2n) zuläßt, bis die Gesamt-Strornaufnahme einen unterhalb der Leistungsfähigkeit des Netzgerätes (4) liegenden Grenzwert überschreitet.

4. Vorrichtung nach einem der vorhergehenden Ansprüche, dadurch gekennzeichnet, daß ein auf die einzelnen Motoren oder Motorgruppen prioritätsbezogener, die Steuereinrichtung aktivierender Prioritätsspeicher (12), der von einem Mikroprozessor (5) ansteuerbar ist, vorgesehen ist.

## Claims

1. A device for the controlling of a multiplicity of servomotors on printing machinery, especially for the adjustment of the ink or humidity thickness profile on offset printing machines comprising several printing attachments and a multiplicity of servomotors mapped to particular zones of each printing attachment, with a control device coupled with the servomotors for switching the same on and off, and a mains supply unit for the running motors, wherein between the mains supply unit (4) and the control device of the servomotors, a unit (9) taking up the value of the measured drive currents is provided, the said unit being selectable by a control device (5, 6), especially by a microprocessor (5), limiting the number of servomotors (2a, 2b ... 2n) selected.

2. A device according to claim 1 wherein the main supply unit (4) is executed such that, depending on the power of the current fed to all servomotors connected, it is linked to the servomotors (2a, 2b ... 2n) via the said control device (5, 6).

3. A device according to claim 2 wherein the control device (5, 6) is executed such that it admits the hooking up of motors (2a, 2b ... 2n) until the total current consumption exceeds a limit value ranging below the operating efficiency of the mains supply unit (4).

4. A device according to one of the preceding claims wherein a priority memory (12) selectable by a microprocessor (5) is provided for which activates the control device by being in a priority relationship to the individual motors or motor groups.

## Revendications

1. Dispositif pour commander une pluralité de servo-moteurs sur des presses d'imprimerie, en particulier pour régler le profil d'épaisseur d'encrage ou de mouillage sur des presses d'imprimerie offset, qui comprennent plusieurs groupes imprimants et une pluralité de servo-moteurs affectés à différentes zones de chaque groupe imprimant, ce dispositif comprenant un dispositif de commande couplé aux servo-moteurs et destiné à mettre les servo-moteurs en marche ou à l'arrêt, et un appareil de raccordement au réseau qui alimente les servo-moteurs en marche, caractérisé en ce qu'il est prévu entre l'appareil de raccordement au réseau (4) et la commande des servo-moteurs, un dispositif (9) de saisie des valeurs mesurées du courant des courants de démarrage, qui est commandé par un dispositif de commande (5, 6), en particulier par un micro-processeur (5), et qui limite le nombre des servo-moteurs (2a, 2b, ... 2n) qui sont mis en marche.

2. Dispositif selon la revendication 1, caractérisé en ce que l'appareil (4) de raccordement au réseau est constitué de manière à être connecté aux servo-moteurs (2a, 2b, ... 2n) par l'intermédiaire du dispositif de commande (5, 6) en fonction de l'intensité du courant fourni à tous les servo-moteurs connectés.

3. Dispositif selon la revendication 2, caractérisé en ce que le dispositif de commande (5, 6) est construit de manière à admettre la mise en circuit de moteurs (2a, 2b, ... 2n) jusqu'à ce que la consommation de courant totale devienne supérieure à une valeur limite qui se trouve au-dessous de la capacité de puissance de l'appareil (4) de raccordement au réseau.

4. Dispositif selon l'une des revendications précédentes, caractérisé en ce qu'il est prévu une mémoire de priorité (12) commandée par un micro-processeur (5), qui est affecté à la priorité des différents moteurs ou groupes de moteurs, et qui active le dispositif de commande.
